# EUROPÄISCHE PATENTSCHRIFT

(11) **EP 1 504 682 B1**
(45) Veröffentlichungstag und Bekanntmachung des Hinweises auf die Patenterteilung: **13.09.2006**
(21) Anmeldenummer: 04016180.4
(22) Anmeldetag: 09.07.2004
(51) Int. Cl.: A24D 3/02

(54) **Verfahren und Vorrichtung zur Herstellung eines Filterstabs**
Method and apparatus for producing a filter rod
Procédé et appareil pour la production d'une tige de filtre

(30) Priorität: 08.08.2003 EP 03018110
(43) Veröffentlichungstag der Anmeldung: 09.02.2005
(73) Patentinhaber: Hauni Maschinenbau AG, 21033 Hamburg (DE)
(72) Erfinder: Buhl, Alexander, 23974 Robertsdorf (DE); Horn, Sönke, 21502 Geesthacht (DE); Maurer, Irene, 21035 Hamburg (DE); Peisker, Jan, 21516 Schulendorf (DE); Scherbarth, Thorsten, 21502 Geesthacht (DE); Wolff, Stephan, 21509 Glinde (DE)
(74) Vertreter: Seemann, Ralph

(56) Entgegenhaltungen:
- DE-A- 3 130 827
- DE-A- 4 413 420
- FR-A- 1 152 849
- US-A1- 2002 119 873

## Beschreibung

Die Erfindung betrifft ein Verfahren und eine Vorrichtung zur Herstellung eines Filterstabs der tabakverarbeitenden Industrie, wobei die gattungsgemäße Vorrichtung eine Filtermaterialzuführvorrichtung, mittels der Filtermaterial einem Förderer zugeführt wird, umfaßt.

Eine entsprechende Vorrichtung und ein entsprechendes Verfahren ist beispielsweise aus der DE 31 30 827 A1 bekannt. In diesem Dokument wird ein Füllstoff für Zigarettenfilter dadurch erzeugt, dass ein Streifen oder Strom aus ununterbrochenen Fasern des Füllstofffes auf eine Stachelwalze geleitet wird, die mit einer solchen Drehzahl angetrieben wird, dass die Fasern durch die Stacheln in Stücke unregelmäßiger Länge zerrissen werden und von der Walze in willkürlicher Ausrichtung ausgegeben werden. Die zerrissenen Fasern werden auf ein Förderband aufgeschauert und einem ununterbrochenen Trägerstreifen übergeben, der aus gleichem oder verschiedenen Filterstoffen besteht. Der Trägerstreifen und der Füllstoff werden dann zu einem Filterstrang ausgeformt. Zum Ausformen des Filterstrangs wird dieser einer Strangformmaschine zugeführt, in welcher die Trägerstreifen seitlich zusammengedrückt und zu einem ununterbrochenen Strang ausgeformt werden. Es wird somit ein Filterstrang beim längsaxialen Transport desselben hergestellt. Anschließend, nach Herstellung des Filterstrangs, wird der Filterstrang in Filterstäbe abgelängt.

Aus der US 2002/0119873 A1 ist eine Vorrichtung zur Herstellung eines Filterstabs der Tabak verarbeitenden Industrie mit einer Filtermateriaizuführvorrichtung offenbart, mittels der Filtermaterial einem Förderer zugeführt wird, wobei das Filtermaterial in eine Filterhülse eingeführt wird.

Dem gegenüber ist es Aufgabe der vorliegenden Erfindung ein Verfahren und eine Vorrichtung zur effektiven Filterstabherstellung anzugeben, wobei auf möglichst wenig Raum verlässliche Filter mit homogenen Eigenschaften hergestellt werden können.

Gelöst wird diese Aufgabe durch ein Verfahren zur Herstellung eines Filterstabs der tabakverarbeitenden Industrie mit den folgenden Verfahrensschritten:
- Fördern wenigstens eines Filtermaterials, umfassend wenigstens eine Sorte Mehrfachkomponentenfasern in eine Form,
- Pressen des Filtermaterials durch Zusammenführen eines Formgegenstücks und der Form, wobei eine vorgebbare Formgebung des Filtermaterials erzielt wird,
- Zuführen von Energie zu dem gepressten Filtermaterial, um ein Verkleben des Filtermaterials an Berührungspunkten mit dem Filtermaterial zu ermöglichen und
- Abkühlen des gepressten Filtermaterials.

Insbesondere durch Verwenden einer Form zum Pressen des Filtermaterials ist eine effektive Herstellung eines Filterstabs möglich. Hierzu ist es zweckmäßig, einen gleichmäßigen Förderstrom von Filtermaterial in die Form zu fördern. Durch Vorgeben eines gleichmäßigen Förderstroms können insbesondere auf einfache Art und Weise homogene Filterstäbe hergestellt werden.

Besonders variabel ist die Filterstabherstellung dann, wenn vereinzelte Fasern als Filtermaterial gefördert werden. Wenn eine Sorte Mehrfachkomponentenfasern eine Bikomponentenfaser ist, ist eine Verbindung der Fasern im Filterstab auf einfache Art und Weise möglich. Bezüglich der Bikomponentenfasern bzw. der Mehrfachkomponentenfasern und deren Eigenschaften wird vollumfänglich auf die europäische Patentanmeldung mit der Nr. 03 004 594.2 der Anmelderin mit dem Titel "Zigarettenfilter und Verfahren zur Herstellung desselben" verwiesen.

Es ist zweckmäßig, wenn die Mehrfachkomponentenfaser einen Kern und eine Hülle unterschiedlichen Materials umfasst, wobei das Hüllmaterial einen niedrigeren Schmelzpunkt als das Kernmaterial aufweist. In diesem Fall kann ein sehr sicherer Verbund der Fasern in dem Filter erzeugt werden, wobei hierzu der Filter bzw. das Gemisch aus Fasern, das als Filtermaterial zur Verfügung steht bzw. aus dem der Filter hergestellt wird, auf eine Temperatur gebracht wird, die etwas oberhalb des Schmelzpunktes des Hüllmaterials liegt. Auf diese Art ist ein entsprechendes Verkleben von Filterkomponenten ermöglicht.

Vorzugsweise ist die Länge der Mehrfachkomponentenfasern zwischen 0,5 mm und 30 mm. Vorzugsweise ist die Länge der Mehrfachkomponentenfasern zwischen 2 mm und 8 mm und insbesondere zwischen 3 mm und 6 mm. Die Mehrfachkomponentenfaser ist vorzugsweise eine Bikomponentenfaser. Bei einer entsprechenden Bikomponentenfaser kann die Hülle aus Polyäthylen (PE) sein und der Kern beispielsweise aus Polyester bzw. Polyethylenterephthalat (PET). Der Schmelzpunkt der Hülle liegt dann bei 127° C und der Schmelzpunkt des Kerns bei 256° C. Hierdurch ist eine sehr formstabile Bikomponentenfaser gegeben, deren Hüllenmaterial einen niedrigeren Schmelzpunkt aufweist als das Kernmaterial. Eine entsprechende Bikomponentenfaser wird von der Fa. Trevira (65926 Frankfurt, Deutschland) angeboten. Eine beispielsweise und vorzugsweise verwendete Bikomponentenfaser der Fa. Trevira trägt die Typenbezeichnung 255, hat einen Titer von 3,0 dtex, eine Schnittlänge zwischen 3 und 6 mm, einen Kern aus PES (Chemiefaser aus Polyester) und einen Mantel bzw. eine Hülle aus Copolyethylen, wobei der Mantel bzw. die Hülle haftungserhöht modifziert ist, d.h. mit Additiven versehen ist, die zu einer geringeren Oberflächenspannung führen.

Nach Zuführung von Energie zu dem gepressten Filtermaterial haften und/oder kleben wenigstens ein Teil der Filterkomponenten an Berührungspunkten mit den Mehrfachkomponentenfasern. Berührungspunkte können im Rahmen dieser Anmeldung auch Kreuzungspunkte und Anhaftstellen sein. Ein Anhaften und/oder Kleben wird dann erreicht, wenn die Filterkomponenten und insbesondere die Mehrfachkomponentenfasern auf eine Temperatur erhitzt werden, die oberhalb der Schmelztemperatur der Hülle liegt. In diesem Fall weicht die Hülle entsprechend auf bzw. schmilzt diese an, so dass eine Haftverbindung bzw. Klebeverbindung zu weiteren Komponenten des Filters an Berührungspunkten entstehen können. Nach Erkalten der entsprechenden Filterkomponenten wird so ein sehr formstabiler Filter erzeugt.

Es können auch andere Sorten Fasern wie beispielsweise Cellulosefasern oder Kohlefasern mit beispielsweise aktivierter Kohle Verwendung finden. Es ist auch die Verwendung von Hanffasern oder Baumwollfasern möglich. Hierdurch können sehr gute Filtereigenschaften erzeugt werden, da entsprechende Fasern Tabakrauch effektiv adsorbieren und/oder absorbieren. Schließlich können entsprechend Filter hergestellt werden, die umweltschonend sind.

Wenn das Filtermaterial wenigstens eine Sorte eines Additivs umfasst, kann die Filtereffektivität im Hinblick auf Tabakrauch weiter erhöht werden. Unter Additiv kann im Rahmen der Erfindung ein Granulat, Pulver, Extrudat, Gelkapseln, Flüssigkeiten oder Geschmacksfäden verstanden werden.

In einer bevorzugten Ausführungsform des erfindungsgemäßen Verfahrens werden die Filtermaterialien vor oder während der Förderung gemischt. Hierzu werden beispielsweise Granulate aus Aktivkohle in den Faserstrom injiziert. Der Faserstrom kann vorzugsweise vereinzelte Fasern umfassen, wie vorstehend schon erwähnt wurde. Vereinzelte Fasern können durch übliche Verfahren bzw. Vorrichtungen erzeugt werden, wie dieses beispielsweise in der europäischen Patentanmeldung mit der Nr. 03 007 672.3 der Anmelderin angegeben ist.

Wenn die Zufuhr von Energie wenigstens teilweise in einem Bereich geschieht, in der das Filtermaterial gepresst wird, wird ein sehr formstabiler Filterstab erzeugt. Nach dem Abkühlen des gepressten Filtermaterials bzw. einem teilweisen Abkühlen des gepressten Filtermaterials unterhalb beispielsweise der Schmelztemperatur der Hülle der Mehrfachkomponentenfaser bzw. unterhalb einer Aktivierungstemperatur eines Bindemittels werden die Filterstäbe aus den Formen ausgeworfen und der weiteren Verarbeitung beispielsweise zum Ansetzen an Tabakstöcke zur Herstellung von Filterzigaretten gefördert. Dieses geschieht beispielsweise durch ein Ausblasen der Filterstäbe aus den Mulden bzw. Nuten der Formen.

Die Aufgabe wird ferner durch eine Vorrichtung zur Herstellung eines Filterstabs der tabakverarbeitenden Industrie mit einer Filtermaterialzuführvorrichtung, mittels der Filtermaterial einem Förderer zugeführt wird, gelöst, wobei der Förderer wenigstens eine Form umfaßt, die eine vorgebbare Formgebung des Fliterstabs ermöglich, wobei wenigstens ein Formgegenstück vorgesehen ist, das mit der Form zusammenwirkt.

Durch die erfindungsgemäße Vorrichtung ist eine sehr effektive Fitterstabherstellung möglich, die die Herstellung von Filterstäben mit gleichmäßigen Filtereigenschaften ermöglicht, wobei die Vorrichtung sehr platzsparend ausgestaltet sein kann. Wenn das Formgegenstück trapezförmig ausgestaltet Ist, wird effektiv ein Verklemmen mit der Form beim Preßvorgang und beim Entformen vermieden. Vorzugsweise sind mehrere Formen und mehrere Formgegenstücke vorgesehen, die ineinander greifen können und entsprechend zusammenwirken.

Wenn wenigstens eine Nut in der Form vorgesehen ist, deren Längsachse quer zur Förderrichtung des Förderers orientiert ist, ist eine besonders effektive und schnelle Filterstabherstellung möglich. Vorzugsweise sind mehrere Nuten, insbesondere zwei bis fünf Nuten und insbesondere vorzugsweise drei oder vier Nuten in der Form vorgesehen. Unter dem Begriff "Nut" kann in dieser Erfindung auch Mulde verstanden werden. Durch die erfindungsgemäße Verwendung einer Form und eines Formgegenstücks können sehr fektiv und effizient und insbesondere mit einer gleichmäßigen Dichte versehene Filterstäbe gepresst werden. Die Formgegenstücke weisen vorzugsweise entsprechend der Anzahl der Nuten je Form Finger auf, die in die Nuten einführbar sind.

Eine besonders einfach zu realisierende Vorrichtung ist dann gegeben, wenn der Förderer ein erstes Förderband umfasst, wobei die wenigstens eine Form auf dem Förderband angeordnet ist. Es wird ferner bevorzugt, wenn das wenigstens eine Formgegenstück auf einem zweiten Förderband angeordnet ist. Vorzugsweise sind auf den Förderbändern entsprechend mehrere Formen bzw. Formgegenstücke nebeneinander angeordnet, so dass sich eine jeweilige Reihe von Formen und Formgegenstücken ergibt, die ineinandergreifen können bzw. zusammenwirken können. Die Form bzw. die Formen umfassen jeweils vorzugsweise wenigstens zwei Nuten zur Aufnahme des Filtermaterials. Entsprechend sind die Formgegenstücke auch vorzugsweise mit wenigstens zwei Nuten versehen, die an entsprechenden Fingern ausgebildet sind, die selbst wieder in die Nuten bzw. Mulden der Formen hineinragen können.

Vorzugsweise ist die Filtermaterialzuführvorrichtung eine Misch- und/oder Vereinzelungsvorrichtung. In der Misch- und/oder Vereinzelungsvorrichtung ist eine Vereinzelung von faserigem Filtermaterial möglich oder eine Durchmischung dieses Materials, um eine gleichmäßige Verteilung zu erzielen und so homogene Filterstäbe erzeugen zu können. Ferner ist auch eine Mischung mit weiteren Filterbestandteilen vorzugsweise ermöglicht. Hierbei kann es sich um Granulate, Pulver oder Extrudate handeln oder auch um verschiedene Filterfasermaterialien. Bezüglich der Misch- und/oder Vereinzelungsvorrichtung wird vollumfänglich auf die europäische Patentanmeldung mit dem Az.: 03 007 672.3 der Anmelderin verwiesen. Die in der vorliegenden Patentanmeldung bezeichnete Misch- und/oder Vereinzelungsvorrichtung kann eine Vereinzelungsvorrichtung mit der Bezugsziffer 115 aus der eben genannten europäischen Patentanmeldung sein.

Vorzugsweise ist der Förderer luftdurchlässig, so dass dieser beispielsweise mit Unterdruck beaufschlagt werden kann, der auf das Filtermaterial wirkt oder aber wärmende oder kühlende Gase der Form oder dem Filtermaterial zugeführt werden können. Vorzugsweise ist auch die Form bzw. sind die Formen luftdurchlässig ausgestaltet.

Wenn die Form und/oder das Formgegenstück wenigstens zeitweise erwärmbar ist, kann wenigstens bereichsweise in der Vorrichtung eine Bearbeitung des Filtermaterials stattfinden. Es kann beispielsweise ein Anschmelzen des Mantels bzw. des Hüllmaterials von Fasern geschehen und ein späteres Aushärten. Hierzu ist ein bestimmter Bereich beispielsweise an dem Förderband vorgesehen, in dem das Material erwärmt wird. Mittel eines weiteren Bereichs, der in Förderrichtung stromabwärts des Bereichs des Erwärmens angeordnet ist, ist es beispielsweise möglich, einen Strom Kühlluft den Formen zuzuführen bzw. dem Filtermaterial zuzuführen. Ferner schließt sich stromabwärts der Filterformung ein Auswurfbereich an, bei dem vorzugsweise mittels Blasluft bzw. Luftdruck die fertig geformten Filterstäbe ausgeworfen werden und einer möglichen weiteren Verarbeitung zugeführt werden.

Zum Wärmen des Filtermaterials in der erfindungsgemäßen Vorrichtung sind entsprechende Mittel zum Erwärmen, wie beispielsweise Gebläse, vorgesehen. Es kann allerdings auch eine Infrarotlampe oder auch ein Ofen vorgesehen sein. Entsprechend ist zum Abkühlen der Filterstäbe auch ein Mittel vorgesehen, um die Abkühlung vorzusehen. Hierbei kann es sich um ein Gebläse handeln, das kalte Luft in den Bereich der Filterstäbe führt bzw. in einen Bereich eines Förderbandes. Es kann sich allerdings auch um eine Art Kühlschrank oder ein Peltierelement handeln.

Nachstehend wird anhand von Ausführungsbeispielen unter Bezugnahme auf die Zeichnung die Erfindung beschrieben. Bezüglich aller im Text nicht näher erläuterten erfindungsgemäßen Einzelheiten wird ausdrücklich auf die Zeichnungen verwiesen. Es zeigen:
- Fig. 1: eine schematische Seitenansicht eines Ausschnitts einer erfindungsgemäßen Vorrichtung zur Herstellung eines Filterstabs.

Fig. 1 zeigt in einer schematischen Darstellung eine erfindungsgemäße Vorrichtung zur Herstellung eines Filterstabs der tabakverarbeitenden Industrie. In einer Misch- und/oder Vereinzelungsvorrichtung 10 werden zunächst über eine Faserzuführung 11 entsprechende Fasern gefördert. Diese werden in der Misch- und/oder Vereinzelungsvorrichtung 10 nach unten weitergefördert. Es werden dann in der Granulatzufuhr 12 Granulate dem Faserstrom zugeführt. Aufgrund einer entsprechenden Zufördergeschwindigkeit der Granulate und einer entsprechenden Geschwindigkeit der Faserzuführung werden die Fasern und die Granulate in der Misch- und/oder Vereinzelungsvorrichtung gemischt. Die Vereinzelung, die in der Misch-und/oder Vereinzelungsvorrichtung 10 nicht genauer dargestellt ist, kann beispielsweise mittels einer Vorrichtung erfolgen, die in der europäischen Patentanmeldung mit dem Az.: 03 007 672.3 der Anmelderin mit der Bezugsziffer 115 näher beschrieben ist. Entsprechende Vereinzelungsvorrichtungen sind beispielsweise auch aus der EP 0 616 056 B1 und der EP 0 188 454 B1 bekannt.

Die gemischten Filtermaterialien (Fasern und Granulate, es können allerdings auch nur Fasern einer oder mehrerer Sorten Verwendung finden) werden einer Form 13 bzw. Formen 13 zugeführt, die auf einem Förderband 24 angeordnet sind und in Förderrichtung 29 gefördert werden. Das Filtermaterial lagert sich dann in entsprechenden Nuten 28 bzw. Mulden 28 an. In dem Bereich des Aufschauerns des Filtermaterials auf bzw. in die Formen 13 wird Saugluft 17 in dem Saugbereich 18 auf das Förderband gebracht. In dem Saugbereich herrscht also ein Unterdruck. Das mit dem Unterdruck beaufschlagte Förderband ist luftdurchlässig. Vorzugsweise sind auch die Formen im unteren Bereich luftdurchlässig, so dass das Filtermaterial 15 sicher in den Mulden bzw. Nuten 28 der Formen 13 haften bleibt. Das Filtermaterial 15 besteht vorzugsweise aus einem homogenen Gemisch aus Bikomponentenfasern mit einem Gewichtsanteil von 5 bis 15 %, vorzugsweise 10 % und Aktivkohlegranulat mit einem Gewichtsanteil von 85 bis 95 %, vorzugsweise 90 %.

Die Formen 13 sind auf dem Förderband 24 angeordnet, das um Umlenkrollen 26 umgelenkt wird. Am Ende des Bereichs 18 beginnt der Eingriff eines Formgegenstücks 14 mit einer Form 13. Das Formgegenstück 14 wird in die Nuten 28 einer Form 13 hineingedrückt. Hierdurch wird das Filtermaterial entsprechend gepresst. Auch die Formgegenstücke 14 werden über ein Förderband 25, auf dem die Formgegenstücke 14 angeordnet sind, gefördert. Im Bereich des Pressens des Filtermaterials 15 wird Heißluft 19 in dem Aufschmelzbereich 20 zugeführt. Hierdurch erwärmt sich insbesondere das Filtermaterial 15, wodurch die Bikomponentenfasern miteinander bzw. auch mit anderen Fasern und mit dem Granulat verkleben und nach einem Aushärten, das durch Zuführen von Kühlluft 21 im Kühlbereich 22 beschleunigt wird, einen festen Verband bilden.

Die Form der Nut 28 und der Nut 30, die am Ende eines Fingers 31 eines Formgegenstücks 14 angeordnet sind, ergeben die gewünschte Form eines herzustellenden Filterstabs 16. Nach dem Herstellen der Filterstäbe 16 werden diese im Bereich der rechten Umlenkrolle 26 des Förderbands 24 aus den Formen 13 ausgeblasen, und zwar mittels einer Ausblasluft 27, und einem Förderband 23 zugeführt, das die gefertigten Filterstäbe 16 in den Bereich einer weiteren Verarbeitung zuführen. Unterstützend bzw. alleine anstelle der Ausblasluft 27 kann auch ein Auskämmer vorgesehen sein, der in der Fig. 1 nicht dargestellt ist.

Die gesamte Verfahrensführung sieht so aus, dass zunächst Fasern vereinzelt werden und im gegebenen Fall schon vorgemischt werden, als nächstes wird Granulat zugeführt und mit den Fasern gemischt. Es geschieht dann ein Abfüllen in die Formen und damit eine Dosierung, wobei die Dosierung auch durch einen gleichmäßigen Filtermaterialstrom begünstigt wird. An das Abfüllen schließt sich ein Pressen des Filtermaterials an, dann ein Erhitzen, um einen Verbund der Materialien miteinander zu erzeugen, ein Abkühlen, ein Entformen, bei dem die Formgegenstücke 14 von den Formen 13 entfernt werden und anschließend ein Ausgeben.

### Bezugszeichenliste

- 10: Misch- und/oder Vereinzelungsvorrichtung
- 11: Faserzuführung
- 12: Granulatzufuhr
- 13: Form
- 14: Formgegenstück
- 15: Filtermaterial
- 16: Filterstab
- 17: Saugluft
- 18: Saugbereich
- 19: Heißluft
- 20: Aufschmelzbereich
- 21: Kühlluft
- 22: Kühlbereich
- 23: Förderband
- 24: Förderband
- 25: Förderband
- 26: Umlenkrolle
- 27: Ausblasluft
- 28: Nut
- 29: Förderrichtung
- 30: Nut
- 31: Finger

## Patentansprüche

1. Verfahren zur Herstellung eines Filterstabs (16) der Tabak verarbeitenden Industrie mit den folgenden Verfahrensschritten:
- Fördern wenigstens eines Filtermaterials (15), umfassend wenigstens eine Sorte Mehrfachkomponentenfasern in eine Form (13),
- Pressen des Filtermaterials (15) durch Zusammenführen eines Formgegenstücks (14) und der Form (13), wobei eine vorgebbare Formgebung des Filtermaterials (15) erzielt wird,
- Zuführen von Energie (19) zu dem gepressten Filtermaterial (15), um ein Verkleben des Filtermaterials (15) an Berührungspunkten mit dem Filtermaterial (15) zu ermöglichen und
- Abkühlen des gepressten Filtermaterials (15).

2. Verfahren nach Anspruch 1, **dadurch gekennzeichnet, dass** vereinzelte Fasern als Filtermaterial (15) gefördert werden.

3. Verfahren nach Anspruch 1 und/oder 2, **dadurch gekennzeichnet, dass** wenigstens eine Sorte Mehrfachkomponentenfasern eine Bikomponentenfaser ist.

4. Verfahren nach einem oder mehreren der Ansprüche 1 bis 3, **dadurch gekennzeichnet, dass** das Filtermaterial (15) wenigstens eine Sorte eines Additivs umfasst.

5. Verfahren nach einem oder mehreren der Ansprüche 1 bis 4, **dadurch gekennzeichnet, dass** die Filtermaterialien (15) vor oder während der Förderung gemischt wird.

6. Verfahren nach einem oder mehreren der Ansprüche 1 bis 5, **dadurch gekennzeichnet, dass** die Zufuhr von Energie (19) wenigstens teilweise in einem Bereich (20) geschieht, in der das Filtermaterial (15) gepresst wird.

7. Vorrichtung zur Herstellung eines Filterstabs (16) der Tabak verarbeitenden Industrie mit einer Filtermaterialzuführvorrichtung (10), mittels der Filtermaterial (15) einem Förderer (24) zugeführt wird, **dadurch gekennzeichnet, dass** der Förderer (24) wenigstens eine Form (13) umfasst, die eine vorgebbare Formgebung des Filterstabs (16) ermöglicht, wobei wenigstens ein Formgegenstück (14) vorgesehen ist, das mit der Form (13) zusammenwirkt.

8. Vorrichtung nach Anspruch 7, **dadurch gekennzeichnet, dass** das Formgegenstück (14) trapezförmig ausgestaltet ist.

9. Vorrichtung nach Anspruch 7 oder 8, **dadurch gekennzeichnet, dass** wenigstens eine Nut (28) in der Form (13) vorgesehen ist, deren Längsachse quer zur Förderrichtung (29) des Förderers orientiert ist.

10. Vorrichtung nach einem oder mehreren der Ansprüche 7 bis 9, **dadurch gekennzeichnet, dass** der Förderer (24) ein erstes Förderband (24) umfasst, wobei die wenigstens eine Form (13) auf dem Förderband (24) angeordnet ist.

11. Vorrichtung nach einem oder mehreren der Ansprüche 7 bis 10, **dadurch gekennzeichnet, dass** wenigstens ein Formgegenstück (14) auf einem zweiten Förderband (25) angeordnet ist.

12. Vorrichtung nach einem oder mehreren der Ansprüche 7 bis 11, **dadurch gekennzeichnet, dass** die Filtermaterialzuführvorrichtung (10) eine Misch- und/oder Vereinzelungsvorrichtung ist.

13. Vorrichtung nach einem oder mehreren der Ansprüche 7 bis 12, **dadurch gekennzeichnet, dass** der Förderer (24) luftdurchlässig ist.

14. Vorrichtung nach einem oder mehreren der Ansprüche 7 bis 13, **dadurch gekennzeichnet, dass** die Form (13) und/oder das Formgegenstück (14) wenigstens zeitweise erwärmbar sind.

## Claims

1. Method for producing a filter rod (16) of the tobacco-processing industry, comprising the following method steps:
- conveying at least one filter material (15), comprising at least one sort of multi-component fibre in a mould (13),
- pressing the filter material (15) by bringing together a mould counterpart (14) and the mould (13), wherein predeterminable shaping of the filter material (15) is achieved,
- supplying energy (19) to the pressed filter material (15) to allow gluing of the filter material (15) at contact points with the filter material (15) and
- cooling the pressed filter material (15).

2. Method according to claim 1, **characterised in that** loose fibres are conveyed as the filter material (15).

3. Method according to claim 1 and/or claim 2, **characterised in that** at least one sort of multi-component fibre is a bicomponent fibre.

4. Method according to any one or more of claims 1 to 3, **characterised in that** the filter material (15) comprises at least one sort of additive.

5. Method according to any one or more of claims 1 to 4, **characterised in that** the filter materials (15) are mixed before or during conveying.

6. Method according to any one or more of claims 1 to 5, **characterised in that** the supply of energy (19) takes place at least partially in a region (20) in which the filter material (15) is pressed.

7. Device for producing a filter rod (16) of the tobacco-processing industry, comprising a filter material supplying device (10) by means of which filter material (15) is supplied to a conveyor (24), **characterised in that** the conveyor (24) comprises at least one mould (13) which allows predeterminable shaping of the filter rod (16), with at least one mould counterpart (14), which cooperates with the mould (13), being provided.

8. Device according to claim 7, **characterised in that** the mould counterpart (14) is trapezoidal.

9. Device according to claim 7 or 8, **characterised in that** at least one groove (28) is provided in the mould (13), the longitudinal axis of which is oriented transversely to the conveying direction (29) of the conveyor.

10. Device according to any one or more of claims 7 to 9, **characterised in that** the conveyor (24) comprises a first conveyor belt (24), the at least one mould (13) being arranged on the conveyor belt (24).

11. Device according to any one or more of claims 7 to 10, **characterised in that** at least one mould counterpart (14) is arranged on a second conveyor belt (25).

12. Device according to any one or more of claims 7 to 11, **characterised in that** the filter material supplying device (10) is a mixing and/or separating device.

13. Device according to any one or more of claims 7 to 12, **characterised in that** the conveyor (24) is not airtight.

14. Device according to any one or more of claims 7 to 13, **characterised in that** the mould (13) and/or the mould counterpart (14) is/are at least intermittently heatable.

## Revendications

1. Procédé pour la fabrication d'une tige de filtre (16) de l'industrie du tabac, présentant les étapes de procédé suivantes :
- transport dans un moule (13) d'au moins un matériau de filtre (15), comprenant au moins une sorte de fibres multicomposants,
- pressage du matériau de filtre (15) en faisant coopérer un contre-moule (14) et le moule (13), obtenant ainsi un façonnage pouvant être prédéfini du matériau de filtre (15),
- application d'énergie (19) au matériau de filtre (15) pressé, afin de permettre un collage du matériau de filtre (15) aux points de contact du matériau de filtre (15) et
- refroidissement du matériau de filtre (15) pressé.

2. Procédé selon la revendication 1, **caractérisé en ce que** des fibres individuelles sont transportées en tant que matériau de filtre (15).

3. Procédé selon la revendication 1 et/ou 2, **caractérisé en ce qu'**au moins une sorte de fibres multicomposants est une fibre à deux composants.

4. Procédé selon une ou plusieurs des revendications 1 à 3, **caractérisé en ce que** le matériau de filtre (15) comprend au moins un type d'additif.

5. Procédé selon une ou plusieurs des revendications 1 à 4, **caractérisé en ce que** les matériaux de filtre (15) sont mélangés avant ou pendant le transport.

6. Procédé selon une ou plusieurs des revendications 1 à 5, **caractérisé en ce que** l'application d'énergie (19) s'effectue au moins en partie dans une zone (20) dans laquelle le matériau de filtre (15) est pressé.

7. Dispositif pour la fabrication d'une type de filtre (16) de l'industrie du tabac, comprenant un dispositif (10) d'alimentation en matériau de filtre, au moyen duquel le matériau de filtre est acheminé à un transporteur (24), **caractérisé en ce que** le transporteur (24) comprend au moins un moule (13) qui permet un façonnage pouvant être prédéfini de la tige de filtre (16), au moins un contre-moule (14) étant prévu, qui coopère avec le moule (13).

8. Dispositif selon la revendication 7, **caractérisé en ce que** le contre-moule (14) est réalisé en forme de trapèze.

9. Dispositif selon la revendication 7 ou 8, **caractérisé en ce qu'**au moins une rainure (28) est prévue dans le moule (13), dont l'axe longitudinal est orienté transversalement au sens de transport (29) du transporteur.

10. Dispositif selon une ou plusieurs des revendications 7 à 9, **caractérisé en ce que** le transporteur (24) comprend une première bande transporteuse (24), au moins un moule (13) étant disposé sur la bande transporteuse (24).

11. Dispositif selon une ou plusieurs des revendications 7 à 10, **caractérisé en ce qu'**au moins un contre-moule (14) est disposé sur une seconde bande transporteuse (25).

12. Dispositif selon une ou plusieurs des revendications 7 à 11, **caractérisé en ce que** le dispositif (10) d'alimentation en matériau de filtre est un dispositif de mélange et/ou un d'individualisation.

13. Dispositif selon une ou plusieurs des revendications 7 à 12, **caractérisé en ce que** le transporteur (24) est perméable à l'air.

14. Dispositif selon une ou plusieurs des revendications 7 à 13, **caractérisé en ce que** le moule (13) et/ou le contre-moule (14) peuvent être chauffés au moins temporairement.
